# EUROPÄISCHE PATENTSCHRIFT

(11) **EP 2 617 336 B1**
(45) Veröffentlichungstag und Bekanntmachung des Hinweises auf die Patenterteilung: **22.08.2018**
(21) Anmeldenummer: 13000250.4
(22) Anmeldetag: 18.01.2013
(51) Int. Cl.: A47K 3/34, E05F 5/00

(54) **Duschabtrennung**
Shower separator
Séparation de douche

(30) Priorität: 20.01.2012 DE 202012000522 U
(43) Veröffentlichungstag der Anmeldung: 24.07.2013
(73) Patentinhaber: Schulte Duschkabinenbau GmbH & Co. KG, 59846 Sundern (DE)
(72) Erfinder: Hirche, Frank, 56567 Neuwied (DE); Liebich, Michael, 59846 Sundern (DE)
(74) Vertreter: Von Rohr Patentanwälte Partnerschaft mbB

(56) Entgegenhaltungen:
- EP-A2- 2 330 268
- WO-A1-2007/121731
- DE-A1- 3 336 565
- DE-U1- 20 218 927
- DE-U1-202007 015 807
- JP-A- 2003 214 023
- JP-A- 2008 190 275

## Beschreibung

Die vorliegende Erfindung betrifft eine Duschabtrennung gemäß dem Oberbegriff des Anspruchs 1.

Es ist bekannt, eine Schiebetür einer Duschabtrennung oben an einer Führungsschiene über einen Beschlag verschiebbar zu führen.

Weiter ist es beispielsweise aus der WO 2007/121731 A1 bekannt, bei einer Schiebetür eine Einzugeinrichtung zum gedämpften Selbsteinzug der Schiebetür in eine Endposition vorzusehen.

Die EP 2 330 268 A2 offenbart eine Gleitführung für Türen mit einer Dämpfungseinrichtung gemäss dem Oberbegriff des Anspruchs 1. Die Gleitführung weist einen ersten an einer Wand angebrachten Abschnitt mit einem daran befestigten zweiten Abschnitt auf, sowie mindestens einen Laufwagen, der an der Innenseite einer Tür vorgesehen ist. Der Laufwagen weist eine oder mehr Laufrollen auf, die über eine Schiene des zweiten Abschnitts rollen. Zwischen dem ersten und zweiten Abschnitt ist eine Dämpfungseinrichtung mit einem Luftdämpfer angeordnet.

Die JP 2003 214023 A offenbart eine Schiebetür, beispielsweise für einen Schrank, mit einem Selbstschließmechanismus, der eine Feder aufweist, die mit einem in einer Führungsschiene gehaltenen Gleiter verbunden ist. Die Schiebetür weist eine Halterung für eine Laufrolle auf, wobei an der Halterung ein hervorstehender Stift angeformt ist. Dieser tritt beim Schließen der Schiebetür mit dem Gleiter in Eingriff, so dass der Gleiter aus einer Offenstellung herausbewegt wird und durch die Feder zusammen mit der Schiebetür selbsttätig in eine Schließstellung gebracht wird.

Der vorliegenden Erfindung liegt die Aufgabe zugrunde, eine Duschabtrennung mit einer Schiebetür und insbesondere einer Einzugeinrichtung anzugeben, wobei ein robuster und/oder universeller Aufbau ermöglicht wird und/oder die Duschabtrennung universell einsetzbar ist.

Die obige Aufgabe wird durch eine Duschabtrennung gemäß Anspruch 1 gelöst. Vorteilhafte Weiterbildungen sind Gegenstand der Unteransprüche.

Die Schiebetür ist vorzugsweise mit zwei Beschlägen versehen, über die die Schiebetür oben von der Führungsschiene verschiebbar geführt und gehalten ist. Besonders bevorzugt handelt es sich um eine rahmenlose Schiebetür bzw. ein rahmenloses Türblatt, also eine rahmenlos gehaltene Scheibe. Nachfolgend wird daher auch nur kurz von einer Scheibe gesprochen.

Vorzugsweise weist die Duschabtrennung mindestens eine Einzugeinrichtung zum gedämpften Selbsteinzug der Schiebetür in eine Endposition auf. Die Einzugeinrichtung weist insbesondere ein Federelement und ein Dämpfungselement auf, um die Schiebetür kurz - insbesondere etwa 5 bis 10 cm - vor Erreichen einer Endposition durch die Kraft des Federelements in die Endposition zu bewegen, also einen Selbsteinzug zu bilden, wobei diese Bewegung bzw. dieser Selbsteinzug mittels des Dämpfungselements gedämpft wird.

Besonders bevorzugt bildet die Einzugeinrichtung eine Baueinheit oder Baugruppe, die stationär an der Führungsschiene angebracht ist und über einen Mitnehmer an der Schiebetür, einem Beschlag der Schiebetür, angreift. Gemäß der vorliegenden Erfindung, ist die Einzugeinrichtung seitlich neben dem Beschlag angeordnet und/oder in der Führungsschiene aufgenommen und gehalten ist. Dies gestattet einen einfachen, kompakten und/oder robusten Aufbau. Die Duschabtrennung ist sehr leicht an unterschiedliche bauliche Gegebenheiten bzw. Größen anpassbar und daher universell einsetzbar.

Gemäß einem anderen Aspekt der vorliegenden Erfindung ist die Einzugeinrichtung an oder in der Führungsschiene längs verstellbar gehalten, insbesondere in einer entsprechenden Längsnut und/oder über mindestens einen an der Führungsschiene geführten Nutenstein o. dgl. Dies gestattet einen einfachen, kompakten und/oder robusten Aufbau. Die Duschabtrennung ist sehr leicht an unterschiedliche bauliche Gegebenheiten bzw. Größen anpassbar und daher universell einsetzbar.

Gemäß einem anderen Aspekt der vorliegenden Erfindung greift die Einzugeinrichtung am Beschlag insbesondere unmittelbar und/oder auf der Höhe einer Laufrolle des Beschlags an. Dies gestattet einen einfachen, kompakten und/oder robusten Aufbau. Insbesondere können so unerwünschte Kippmomente und/oder auf die Scheibe wirkende Kräfte minimiert oder verringert werden.

Gemäß einem weiteren Aspekt der vorliegenden Erfindung weist die Duschabtrennung zwei vorzugswiese baugleiche Einzugeinrichtungen auf, wobei eine Einzugeinrichtung einer offenen Stellung der Schiebetür und die andere Einzugeinrichtung einer geschlossenen Stellung der Schiebetür zugeordnet ist. So wird ein gedämpfter Selbsteinzug sowohl beim Öffnen als auch beim Schließen der Schiebetür erreicht. Dies minimiert Belastungen der Duschabtrennung beim Gebrauch und führt daher zu einem robusten Aufbau der Duschabtrennung.

Gemäß einem anderen Aspekt der vorliegenden Erfindung weist die Duschabtrennung zusätzlich zu der Einzugeinrichtung einen separaten Anschlag zur Begrenzung oder Festlegung einer Endposition der Schiebetür auf. Der Anschlag ist vorzugsweise von der Führungsschiene gehalten und/oder greift vorzugsweise direkt am Beschlag an. Dies ermöglicht einen sehr robusten Aufbau, insbesondere da unerwünschte Kräfte auf die den Selbsteinzug in die gleiche Endposition erzeugende Einzugeinrichtung bei tatsächlichem Erreichen der Endposition vermieden werden können. Dementsprechend kann die Einzugeinrichtung besonders kompakt und/oder einfach aufgebaut werden.

Die vorgenannten Aspekte und Merkmale der vorliegenden Erfindung sowie die sich aus der weiteren Beschreibung ergebenden Aspekte und Merkmale der vorliegenden Erfindung können unabhängig voneinander, aber auch in beliebiger Kombination realisiert werden.

Weitere Vorteile, Merkmale, Eigenschaften und Aspekte der vorliegenden Erfindung ergeben sich aus den Ansprüchen und der folgenden Beschreibung einer bevorzugten Ausführungsform anhand der Zeichnung. Es zeigt:
- Fig. 1: eine schematische Seitenansicht einer erfindungsgemäßen Duschabtrennung mit einer Schiebetür und Führungsschiene;
- Fig. 2: eine perspektivische Ansicht der Duschabtrennung von innen;
- Fig. 3: eine ausschnittsweise Vergrößerung von Fig. 2 im Bereich der Führungsschiene bei geschlossener Schiebetür;
- Fig. 4: eine ausschnittsweise Vergrößerung von Fig. 3 aus einer etwas anderen Perspektive bei geöffneter Schiebetür;
- Fig. 5: eine perspektivische Ansicht einer Einzugeinrichtung der Duschabtrennung;
- Fig. 6: einen Vertikalschnitt der Führungsschiene;
- Fig. 7: eine schematische Ansicht eines Teils der Führungsschiene mit einem zugeordneten Beschlag zur Führung bzw. Aufhängung der nicht dargestellten Schiebetür;
- Fig. 8: einen schematischen Horizontalschnitt des Beschlags; und
- Fig. 9: einen schematischen Schnitt eines Anschlags der Duschabtrennung.

In den Figuren werden für gleiche oder ähnliche Teile dieselben Bezugszeichen verwendet, wobei entsprechende Eigenschaften und Vorteile erreicht werden, auch wenn eine wiederholte Beschreibung aus Vereinfachungsgründen weggelassen ist.

Fig. 1 zeigt in einer schematischen Seitenansicht eine vorschlagsgemäße Duschabtrennung 1 mit einer in eine Verschieberichtung V bzw. horizontal verschiebbaren Schiebetür 2 und einer zugeordneten oberen Führungsschiene 3.

Beim Darstellungsbeispiel weist die Duschabtrennung 1 optional oder vorzugsweise eine erste feststehende Scheibe oder Trennwand 4A auf. Die Trennwand 4A kann beispielsweise fest mit der Führungsschiene 3 verbunden sein und diese tragen oder halten, oder selbst daran befestigt sein. Zum Öffnen der Duschabtrennung 1 ist die Scheibe 2 vorzugsweise vor oder hinter die Trennwand 4A schiebbar.

Die Duschabtrennung 1 weist beim Darstellungsbeispiel vorzugsweise ein erstes, sich vertikal erstreckendes Wandprofil 5A auf, das beim Darstellungsbeispiel insbesondere an einer nicht dargestellten Raumwand oder dergleichen oder an einer sich quer zur Zeichenebene erstreckenden Trennwand oder dergleichen befestigt sein kann, wie durch seitlich vorstehende Schrauben angedeutet. Vorzugsweise dient das Wandprofil 5A einer Befestigung oder Halterung der Trennwand 4A. Insbesondere wird hierzu eine Vertikalkante der Trennwand 4A vom Wandprofil 5A aufgenommen bzw. gehalten.

Die Führungsschiene 3 kann unmittelbar mit dem Wandprofil 5A oder indirekt über die erste Trennwand 4A mit dem Wandprofil 5A verbunden sein.

Alternativ oder zusätzlich kann die Führungsschiene 3 auch fest mit einer nicht dargestellten Raumwand oder dergleichen verbunden sein und beispielsweise die Trennwand 4A halten bzw. tragen.

Vorzugsweise weist die Duschabtrennung 1 eine untere Führung 6 für die Schiebetür 2 und/oder einen Griff 7 für die Schiebetür 2 auf.

Weiter ist in Fig. 1 eine optionale Duschwanne 8 der Duschabtrennung 1 angedeutet.

Fig. 2 zeigt die Duschabtrennung 1 gemäß der bevorzugten Ausführungsform in einer schematischen, perspektivischen Ansicht von innen, also von der Duschraumseite her. Es ist ersichtlich, dass die Duschabtrennung 1 vorzugsweise eine zweite feststehende Scheibe oder Trennwand 4B aufweist. Diese erstreckt sich vorzugsweise quer oder senkrecht zu der Schiebetür 2 bzw. Führungsschiene 3 und/oder ersten Trennwand 4A.

Die zweite Trennwand 4B ist vorzugsweise über ein zweites Wandprofil 5B an einer nicht dargestellten Raumwand oder dergleichen befestigbar bzw. befestigt. Das zweite Wandprofil 5B hält hierzu die zweite Trennwand 4B vorzugsweise an einer Vertikalkante.

Die andere Vertikalkante der zweiten Trennwand 4B schließt bei geschlossener Schiebetür 2, wie in Fig. 1 und 2 dargestellt, vorzugsweise dichtend über entsprechende Dichtungselemente mit der benachbarten Vertikalkante der Schiebetür 2.

Die zweite Trennwand 4B ist im oberen Bereich dieser Vertikalkante vorzugsweise mit der Führungsschiene 3 fest verbunden, beim Darstellungsbeispiel über ein entsprechendes Verbindungsstück 3A. Jedoch sind auch andere konstruktive Lösungen möglich.

Beim Darstellungsbeispiel sitzen beide Trennwände 4A und 4B vorzugsweise auf der Duschwanne 8 auf. Jedoch sind auch andere konstruktive Lösungen möglich.

Beim Darstellungsbeispiel bildet die Duschabtrennung 1 vorzugsweise eine Eckanordnung, die in einer Raumecke angeordnet wird. Jedoch sind grundsätzlich auch andere Konfigurationen möglich.

Die Schiebetür 2 ist vorzugsweise über mindestens einen Beschlag 9, beim Darstellungsbeispiel über zwei Beschläge 9, an oder von der Führungsschiene 3 in einer Verschieberichtung V - horizontal bzw. in Längserstreckung der Führungsschiene 3 - verschiebbar gehalten bzw. geführt. Insbesondere ist die Schiebetür 2 bzw. eine das Türblatt der Schiebetür 2 bildende Scheibe Ober die Beschläge 9 an der Führungsschiene 3 aufgehängt. Es handelt sich also insbesondere um eine rahmenlos gehaltene Scheibe. Die Scheibe besteht vorzugsweise aus Glas oder einem sonstigen transparenten Material. Jedoch sind auch andere konstruktive Lösungen möglich.

Fig. 3 zeigt in einem vergrößerten Ausschnitt von Fig. 2 einen oberen Bereich der Duschabtrennung 1 mit einem Teil der Führungsschiene 3. Es ist angedeutet, dass die Duschabtrennung 1 bzw. die Führungsschiene 3 eine Einzugseinrichtung 10 zum selbsttätigen Schließen oder Öffnen der Schiebtür 2, insbesondere erst kurz vor Erreichen einer Endposition, und/oder zum gedämpften Selbsteinzug der Schiebetür 2 aufweist.

Die Einzugeinrichtung 10 ist von der Führungsschiene 3 aufgenommen und/oder gehalten und durch eine Blende 11 abgedeckt. Sie durchgreift beim Darstellungsbeispiel vorzugsweise nur ein Langloch 11A der Blende 11 mit einem Mitnehmer 10A.

Fig. 4 zeigt einen ähnlichen Bereich wie Fig. 3, jedoch in einer weiter vergrößerten Darstellung, wobei im Gegensatz zu Fig. 3 die Schiebetür 2 bei der Darstellung gemäß Fig. 4 geöffnet ist und wobei die Blende 11 weggelassen ist. Bei dieser Darstellung verdeckt der zugeordnete, in Öffnungsrichtung vorlaufende und vorzugsweise mit der Einzugeinrichtung 10 zusammenwirkende Beschlag 9 die Einzugeinrichtung 10 teilweise.

Fig. 5 zeigt in einer perspektivischen Ansicht die Einzugeinrichtung 10. Der Mitnehmer 10A der Einzugeinrichtung 10 befindet sich bei der Darstellung gemäß Fig. 5 in seiner Ausgangsstellung, in der er nicht mit der Schiebetür 2 bzw. dem zugeordneten Beschlag 9 in Eingriff steht. Aus dieser Ausgangsstellung ist der Mitnehmer 10A in eine in Fig. 5 gestrichelt angedeutete Endstellung selbsttätig bewegbar, hierbei wird die Schiebetür 2 entsprechend mitbewegt, insbesondere über einen Eingriff des Mitnehmers 10A an einem Beschlag 9. Diese Bewegung des Mitnehmers 10A bewirkt also den Selbsteinzug S, wie in Fig. 5 angedeutet. Die Einzugseinrichtung 10 weist hierzu insbesondere ein entsprechendes Federmittel auf. Durch den Selbsteinzug S ist die Schiebetür 2 in die entsprechende Endposition, beispielsweise die Offenstellung oder Schließstellung, bewegbar.

Um ein zu starkes Beschleunigen beim Bewegen in die Endposition zu vermeiden und/oder die Bewegungsgeschwindigkeit in die Endposition zu begrenzen, weist die Einzugseinrichtung 10 vorzugsweise ein Dämpfungsmittel auf, um die Einzugsbewegung zu dämpfen, also einen gedämpften Selbsteinzug S der Schiebetür 2 in die entsprechende Endposition zu bewirken.

Bei der entgegengesetzten Bewegung der Schiebetür 2 wird der Mitnehmer 10A vorzugsweise wieder von der Endposition in seine Ausgangsposition (mit) zurückbewegt, wobei das Federmittel vorzugsweise gleichzeitig gespannt wird. Bei Erreichen der Ausgangsposition wird der Eingriff mit der Schiebetür 2 bzw. dem zugeordneten Beschlag 9 wieder gelöst und die Schiebetür 2 ist frei in Verschieberichtung V weiter in Richtung der anderen Endpositionen, hier beispielsweise der geschlossenen Stellung bzw. Schließstellung, bewegbar.

Die Einzugseinrichtung 10 bildet vorzugsweise eine Baueinheit oder Baugruppe, die sehr einfach montierbar ist.

Insbesondere weist die Duschabtrennung 1 bzw. Führungsschiene 3 zwei vorzugsweise baugleiche Einzugseinrichtungen 10 auf, wobei eine Einzugseinrichtung 10 der Offenstellung der Schiebetür 2 und die andere Einzugseinrichtung der Schließstellung der Schiebetür 2 zugeordnet ist. In diesem Fall wird also ein gedämpfter Selbsteinzug S in beiden Endpositionen der Schiebetür 2 gebildet.

Die beiden Einzugseinrichtungen 10 sind in diesem Fall vorzugsweise gleichartig oder entsprechend an oder in der Führungsschiene 3 befestigt. Nachfolgend wird nur näher auf die Anordnung und Befestigung einer Einzugseinrichtung 10 näher eingegangen. Dies gilt dann vorzugsweise auch entsprechend für die andere Einzugseinrichtung 10.

Die Länge des Selbsteinzugs S beträgt vorzugsweise etwa 5 bis 10 cm. Das bedeutet, dass die Schiebetür 2 kurz vor Erreichen der entsprechenden Endposition, also der Offenstellung oder Schließstellung, in diesem Fall also etwa 5 bis 10 cm vor Erreichen dieser Endposition, von der Einzugseinrichtung 10 bzw. deren Mitnehmer 10A erfasst und in die Endposition bewegt bzw. gezogen wird. Hierbei wird eine gedämpfte Bewegung ausgeführt.

Die Schiebetür 10 wird in der erreichten Endposition von der Einzugeinrichtung 10 gehalten. Insbesondere bleibt ein Eingriff zwischen der Einzugseinrichtung 10 bzw. dessen Mitnehmer 10A einerseits und der Schiebetür 2 bzw. deren Beschlag 9 andererseits erhalten. Erst beim Zurückbewegen der Schiebetür 2 aus der Endposition wird der Eingriff gelöst, insbesondere erst wenn der Mitnehmer 10A seine Ausgangsposition wieder erreicht und die Schiebetür 2 weiter - entgegen der Richtung des Selbsteinzugs S - bewegt wird.

Beim Darstellungsbeispiel wird der insbesondere U-förmig oder klammerartig ausgebildete Mitnehmer 10A vorzugsweise über eine Kulisse 10B derart geführt, dass er in der Ausgangsstellung abkippt bzw. von der Schiebetür 2 bzw. deren Beschlag 10 derart abrückt oder fortschwenkt, dass der formschlüssige Eingriff des Mitnehmers 10A mit dem Beschlag 9 in die Richtung entgegengesetzt des Selbsteinzugs S aufgehoben wird. In der entgegengesetzten Richtung kann der Beschlag 9 bei Auftreffen auf den Mitnehmer 10A in der Ausgangsstellung mit diesem derart in Eingriff treten, dass bei einer anfänglichen Bewegung in Richtung des Selbsteinzugs S der Mitnehmer 10A vorzugsweise über die Kulisse 10B zu der Schiebetür 2 bzw. zum Beschlag 9 hin vorschwenkt und eine in beide Schieberichtungen formschlüssige Verbindung zu dem Beschlag 9 herstellt, um die Schiebetür 2 im weiteren Verlauf des Selbsteinzugs S definiert und formschlüssig in die Endposition zu bewegen.

Zu einem möglichen bzw. bevorzugten Aufbau der Einzugseinrichtung 10 wird insbesondere auf die WO 2007/121731 A1 verwiesen, die diesbezüglich als ergänzende Offenbarung hiermit eingeführt wird.

Fig. 6 zeigt in einem schematischen Querschnitt bzw. Vertikalschnitt die Führungsschiene 3 mit der an der Führungsschiene 3 geführten Schiebtür 2. Die Einzugseinrichtung 10 ist an oder in der Führungsschiene 3 gehalten, insbesondere in der Führungsschiene 3 bzw. einer Aufnahme- oder Längsnut 3B der Führungsschiene 3 aufgenommen bzw. gehalten. Die Längsnut 3B ist insbesondere seitlich bzw. zum Beschlag 9 bzw. Duschinnenraum hin offen.

Die Einzugseinrichtung 10 ist vorzugsweise an oder in der Führungsschiene 3 längsverstellbar gehalten. Beim Darstellungsbeispiel weist die Einzugeinrichtung 10 vorzugsweise mindestens einen Nutenstein 10C auf, der in einer korrespondierenden, insbesondere hinterschnittenden Haltenut 3C der Führungsschiene 3V aufnehmbar oder aufgenommen ist, insbesondere so, dass der Nutenstein 10C über mindestens eine eingreifende Schraube 10D, beim Darstellungsbeispiel zwei eingreifenden Schrauben 10D, die Einzugseinrichtung 10 hält und durch Anziehen der Schraube(n) 10D in einer gewünschten Position gegen Längstverstellung klemmend festlegbar ist. Jedoch sind auch andere konstruktive Lösungen möglich.

Die Blende 11 deckt vorzugsweise die Längsnut 3B ab und/oder ist vorzugsweise im Querschnitt zumindest im wesentlichen U-förmig ausgebildet und/oder insbesondere klemmend, rastend oder in sonstiger Weise selbsthaltend in der Längsnut 3B der Führungsschiene 3 aufnehmbar bzw. in diese einsetzbar. Die Führungsschiene 3 bzw. Längsnut 3B kann hierzu einen entsprechend erweiterten Aufnahmebereich und/oder entsprechende Hinterschnitte oder dergleichen zur Aufnahme und/oder Halterung der Blende 11 bzw. entsprechender Vorsprünge an den Schenkeln der Blende 11 aufweisen.

Die Blende 11 kann beispielweise aus Metall oder Kunststoff hergestellt sein.

Bei der Blende 11 handelt es sich insbesondere um ein Endlosprofil, das an den erforderlichen Stellen mit einem Langloch 11A versehen ist bzw. wird, durch welches der Mitnehmer 10A vorragen und mit dem Beschlag 9 in Eingriff treten kann. Die Länge des Langlochs 11A entspricht dabei vorzugsweise im wesentlichen der Länge des Selbsteinzugs S.

Beim beschriebenen Darstellungsbeispiel weist die Duschabtrennung 1 vorzugsweise zwei Einzugseinrichtungen 10 auf, so dass dementsprechend zwei Langlöcher 11A in der Blende 11 erforderlich sind, insbesondere in der Nähe der Endpositionen, hier nämlich einerseits benachbart zu dem ersten Wandprofil 5A und andererseits benachbart zu dem Verbindungsstück 3A bzw. der zweiten Trennwand 4B.

Die Führungsschiene 3 weist vorzugsweise eine Laufschiene 3D für Laufrollen 9A des Beschlags 9 bzw. der Beschläge 9 auf. Die Laufschiene 3D ist insbesondere über einen vorzugsweise horizontalen Querschenkel 3E gehalten und/oder stegartig bzw. als vertikaler Schenkel ausgebildet. Jedoch sind auch andere konstruktive Lösungen möglich.

Die Führungsschiene 3 weist vorzugsweise eine sich längst erstreckende Kammer 3F, vorzugsweise unterhalb der Längsnut 3B bzw. Einzugseinrichtung(en) 10 auf, um die Führungsschiene 3 sehr steif auszubilden. Jedoch sind auch andere konstruktive Lösungen möglich.

Die Laufschiene 3D ist vorzugsweise seitlich neben der Kammer 3F und/oder unterhalb bzw. vor der Aufnahme- bzw. Längsnut 3B angeordnet.

Es ist eine Anordnung der Einzugeinrichtung(en) 10 oberhalb und/oder seitlich neben der Laufschiene 3D bevorzugt.

Die Führungsschiene 3 weist vorzugsweise einen oder mehrere, insbesondere axial oder in Längsrichtung bzw. Verschieberichtung V verlaufende Schraubkanäle 3G auf. Diese sind beim Darstellungsbeispiel vorzugsweise innerhalb der Kammer 3F angeordnet oder ausgebildet. Jedoch sind auch andere konstruktive Lösungen möglich.

Die Schraubkanäle 3G dienen beispielsweise einem axialen Befestigen oder Verbinden der Führungsschiene 3 und/oder der Aufnahme einer axialen bzw. stirnseitigen Abdeckung 3H, wie in Fig. 4 angedeutet.

Die Führungsschiene 3 ist vorzugsweise einstückig und/oder als Endlosprofil bzw. Stranggussprofil ausgebildet. Besonders bevorzugt ist die Führungsschiene 3 aus Metall, Aluminium oder einer Aluminiumlegierung hergestellt.

Die beiden Beschläge 9 sind beim Darstellungsbeispiel vorzugsweise gleich oder gleichartig aufgebaut. Nachfolgend wird der bevorzugte Aufbau eines Beschlags 9 näher erläutert.

Beim Darstellungsbeispiel ist der Beschlag 9 vorzugsweise als Laufwagen ausgebildet bzw. mit einer oder mehreren Laufrollen 9A versehen. Die Laufrollen 9A sind vorzugsweise kugelgelagert.

Der Beschlag 9 weist vorzugsweis ein insbesondere plattenartiges Trägerteil 9B und/oder ein insbesondere im wesentlichen plattenartiges Klemmteil 9C auf. Vorzugsweise ist die Türscheibe bzw. Schiebetür 2 zwischen dem Trägerteil 9B und dem Klemmteil 9C klemmend aufnehmbar bzw. aufgenommen. Das Trägerteil 9B ist mit dem Klemmteil 9C insbesondere über eine Klemmschraube 9D, die die Türscheibe bzw. Schiebetür 2 durchgreift, derart verbunden bzw. zusammen gespannt, so dass die Türscheibe bzw. Schiebetür 2 klemmend dazwischen gehalten ist, wie in Fig. 6 schematisch angedeutet. Es ist anzumerken, dass zwischen der eigentlichen Scheibe und dem Trägerteil 9B oder Klemmteil 9C jeweils ein elastisches Zwischenlagelement (nicht dargestellt) angeordnet sein kann, um eine übermäßige Punktbelastung der Scheibe zu vermeiden.

Das Klemmteil 9C kann die Türscheibe oben umgreifen und sich am Trägerteil 9D abstützen und/oder mit diesem in insbesondere formschlüssigem Eingriff stehen, vorzugsweise um ein Verdrehen der beiden Teile 9B und 9C gegeneinander um die Achse der Klemmschraube 9D zu vermeiden.

In Fig. 6 ist der Beschlag 9 mit einer angedeuteten Abdeckkappe 9E dargestellt, die das Trägerteil 9B abdeckt. Die Abdeckkappe 9E ist insbesondere aufgerastet oder in sonstiger geeigneter Weise befestigt, beispielweise angeklebt.

Wie bereits erwähnt, greift die Einzugeinrichtung 10 vorzugsweise nicht an der Scheibe, sondern vorzugsweise an der einem zugeordneten Beschlag 9, insbesondere an einem entsprechenden Vorsprung 9F des Beschlag 9 bzw. Trägerteil 9B an wie in Fig. 6 angedeutet. Der Vorsprung 9F ragt von dem Beschlag 9 bzw. trägerteil 9B vorzugsweise in Richtung zur Einzugeinrichtung 10 bzw. deren Mitnehmer 10A und/oder quer zur Verschieberichtung V und/oder quer bzw. senkrecht zur Plattenebene der Schiebetür 2 ab bzw. vor.

Der Vorsprung 9F ist vorzugsweise plattenartig, lappenartig oder flach ausgebildet. Die Haupterstreckungsebene des Vorsprungs 9F steht vorzugsweise senkrecht auf der Verschieberichtung V und/oder verläuft in der Gebrauchslage vorzugsweise vertikal und quer zur Längserstreckung der Führungsschiene 3.

Fig. 7 zeigt in einer ausschnittsweisen Vergrößerung einen Teil der Führungsschiene 3 mit daran eingehängtem Beschlag 9 im Bereich oder vor einer Einzugseinrichtung 10. Der Beschlag 9 befindet sich in einer Endposition. Aus Darstellungsgründen sind die Blende 9, die Türscheibe und die Abdeckung 9E in Fig. 7 weggelassen. In dieser Situation befindet sich der Mitnehmer 10A in seiner Endposition und steht mit dem Beschlag 9, insbesondere über den Vorsprung 9F, in formschlüssigem Eingriff, so dass der Beschlag 9 und damit die Schiebetür 2 in Verschieberichtung V bzw. in der Endposition vom Mitnehmer 10A gehalten sind.

Fig. 8 zeigt den Beschlag 9 mit angrenzender Einzugeinrichtung 10 und benachbarter Führungsschiene 3 in einem schematischen Horizontalschnitt, wobei die Abdeckkappe 9E am Beschlag 9 bzw. Trägerteil 9B angebracht ist und dieses abdeckt.

Es ist zu erkennen, wie der Vorsprung 9F (in Fig. 8 der linke Vorsprung 9F) mit dem Mitnehmer 10A in Eingriff steht, insbesondere von diesem in horizontaler Richtung umgriffen wird bzw. in eine entsprechende Ausnehmung oder Aufnahme des Mitnehmers 10A vorragt. Dies ist der Fall, wenn die Einzugeinrichtung 10 mit dem Beschlag 9 bzw. Schiebetür 2, genauer gesagt mit dem Vorsprung 9F in Eingriff steht.

Der Vorsprung 9F ist vorzugsweise an einer in Richtung des Selbsteinzugs S vorlaufenden Kante oder einem vorlaufenden Bereich des Beschlags 9 bzw. des Trägerteils 9B angeordnet.

Der Vorsprung 9F ist vorzugsweise einstückig am Beschlag 9 bzw. Trägerteil 9B ausgebildet, angegossen oder angeformt.

Dem Horizontalschnitt gemäß Fig. 8 ist zu entnehmen, dass vorzugsweise zwei Vorsprünge 9F am oder vom Beschlag 9 gebildet sind, insbesondere im Bereich beider Enden bzw. Kanten. Dementsprechend ist der Beschlag 9 universell einsetzbar, so dass der jeweils zu einer Endposition hin vorlaufende Vorsprung 9F mit dem Mitnehmer 10A einer entsprechenden Einzugseinrichtung 10 in Eingriff treten bzw. vom diesem erfasst oder umfasst werden kann. Jedoch sind auch andere konstruktive Lösungen möglich.

Die Einzugeinrichtung 10 weist vorzugsweise eine Feder 10E als Federmittel auf.

Die Einzugeinrichtung 10 weist vorzugsweise einen Dämpfer 10F als Dämpfungsmittel, wie in Fig. 5 angedeutet, beispielsweise einen sogenannten Gasdruckzylinder oder dergleichen, auf der beispielsweise über eine entsprechende Kolbenstange 10G und Mechanik 10H mit dem verschiebbar geführten Mitnehmer 10A gekoppelt ist, wie in Fig. 8 angedeutet. Jedoch sind auch andere konstruktive Lösungen möglich.

Die Laufrollen 9A sind vorzugsweise mittels Schrauben oder Halteelementen 9G am Beschlag 9 bzw. Trägerteil 9B befestigt bzw. gehalten.

Die Laufrollen 9A sind vorzugsweise aus Kunststoff hergestellt. Die Laufrollen 9 sind vorzugsweise kugelgelagert, insbesondere über Kugellager, besonders bevorzugt Rillenkugellager oder sonstige Axialkräfte aufnehmende Lager. Bedarfsweise können die Kugellager in Kunststoffreifen der Laufrollen 9A eingepresst und dadurch mit diesen verbunden sein. Vorzugsweise sind Ringe um die Lager gegossen, um die Reifen bzw. Rollen zu bilden.

Der Beschlag 9 läuft mit seiner Laufrolle 9A bzw. seinen Laufrollen 9A auf der Laufschiene 3D, wobei die Laufschiene 3D in eine entsprechende Laufrille der jeweiligen Laufrolle 9A eingreift und so die Laufrolle 9A und damit den Beschlag 9 seitlich führt. Um ein Abheben der Laufrollen 9A von der Laufschiene 3D im montierten Zustand zu verhindern weist der Beschlag 9 vorzugsweise ein Sicherungselement 9H auf, das die Laufschiene 3D bzw. den Quersteg 3E mit vorzugsweise wenig Spiel untergreift und vorzugsweise von dem Trägerteil 9B gehalten wird, wie in Fig. 6 und 7 angedeutet. Jedoch sind auch andere konstruktive Lösungen möglich.

Vorzugsweise weist die Duschabtrennung 1 zusätzlich zu der Einzugeinrichtung 10 einen separaten Anschlag 12 zur Begrenzung oder Festlegung der jeweiligen Endposition der Schiebtür 2 auf. Hierdurch wird vermieden, dass die Einzugeinrichtung 10 selbst einen derartigen Anschlag bilden muss. Dies gestattet es, die Einzugeinrichtung 10 kompakter und/oder preisgünstiger auszubilden.

Der Anschlag 12 kann beispielsweise dadurch gebildet sein, dass die Schiebetür 2 mit einer Vertikalkante, insbesondere über ein entsprechendes Dichtungselement in der entsprechenden Endposition, auf einen feststehenden Gegenstand, beispielsweise bei der dargestellten Ausführungsform auf die zweite Trennwand 4B, und/oder ein feststehendes Rahmenprofil, Wandprofil oder der gleichen trifft.

Vorzugsweise ist bei dem Darstellungsbeispiel ein separater oder zusätzlicher Anschlag 12 an der Führungsschiene 3, insbesondere unterhalb der Laufschiene 3D bzw. des Querstegs 3E und/oder auf einer Innenseite der Führungsschiene 3 bzw. auf einer Seitenwand der Kammer 3F, angebracht oder befestigt ist, wie in Fig. 2, 3, 7 und 9 angedeutet. Fig. 9 zeigt den zusätzlichen Anschlag 12 in einem Horizontalschnitt und einen sich anschließenden Bereich der Führungsschiene 3 und der vorzugsweise dahinter angeordneten ersten Trennwand 4A.

Der zusätzliche bzw. separate Anschlag 12 weist vorzugsweise einen fest an der Führungsschiene 3 oder an einem sonstigen Rahmenteil oder der gleichen anbringbaren oder angebrachten (beim Darstellungsbespiel angeschraubten) Träger 12A und/oder ein gummielastisches Anschlagelement 12B auf.

Das Anschlagelement 12B ist vorzugsweise vom Träger 12A gehalten und/oder vorzugsweise in Verschieberichtung V - insbesondere relativ zum Träger 12A - verstellbar. Bevorzugt ist das Anschlagelement 12B stufig verstellbar. Hierzu kann das Anschlagelement 12B beispielsweise mit entsprechenden Vorsprüngen und/oder Vertiefungen, Noppen, einer Zahnung oder der gleichen auf der dem Träger 12A zugewandten Seite ausgebildet sein und der Träger 12A dazu komplementäre Vorsprünge, Vertiefungen, Noppen, Zahnungen oder der gleichen aufweisen. Nach entsprechender Feststellung des Anschlagelements 12B wir dieses vorzugsweise mittels einer Halterung 12C am Träger 12A in Eingriff gehalten und festgelegt. Die Halterung 12C ist insbesondere als aufschiebbares Gehäuseteil und/oder als Abdeckkappe ausgebildet. Jedoch sind auch andere konstruktive Lösungen möglich.

Das in Verschieberichtung V zur Duschtür 2 hinvorragende Anschlagelement 12B bildet dann den Endanschlag für die Schiebetür 2 und legt damit die entsprechende Endposition der Schiebetür 2 fest bzw. begrenzt diese.

Besonders bevorzugt greift der Anschlag 12 bzw. Anschlagelement 12B nicht direkt an der Schiebe, sondern insbesondere nur an dem Beschlag 9, besonders bevorzugt an einer vorlaufenden Kante bzw. Stirnseite und/oder an dem Klemmteil 9C an.

Die gummielastische Ausbildung bzw. Nachgiebigkeit des Anschlagelements 12B führt zu einem weichen Anschlag der Schiebetür 2 und/oder verhindert ein Abprallen der Schiebetür 2 bei Erreichen der Endposition.

**Bezugszeichenliste:**

| | | | |
|---|---|---|---|
| 1 | Duschabtrennung | 11 | Blende |
| 2 | Schiebetür | 11A | Langloch |
| 3 | Führungsschiene | 12 | Anschlag |
| 3A | Verbindungsstück | 12A | Träger |
| 3B | Längsnut | 12B | Anschlagelement |
| 3C | Haltenut | 12C | Halterung |
| 3D | Laufschiene | | |
| 3E | Querschenkel | S | Selbsteinzug |
| 3F | Kammer | V | Verschieberichtung |
| 3G | Schraubkanal | | |
| 3H | Abdeckung | | |
| 4A | erste Trennwand | | |
| 4B | zweite Trennwand | | |
| 5A | erstes Wandprofil | | |
| 5B | zweites Wandprofil | | |
| 6 | untere Führung | | |
| 7 | Griff | | |
| 8 | Duschwanne | | |
| 9 | Beschlag | | |
| 9A | Laufrolle | | |
| 9B | Trägerteil | | |
| 9C | Klemmteil | | |
| 9D | Klemmschraube | | |
| 9E | Abdeckkappe | | |
| 9F | Vorsprung | | |
| 9G | Halteelement | | |
| 9H | Sicherungselement | | |
| 10 | Einzugeinrichtung | | |
| 10A | Mitnehmer | | |
| 10B | Kulisse | | |
| 10C | Nutenstein | | |
| 10D | Schraube | | |
| 10E | Feder | | |
| 10F | Dämpfer | | |
| 10G | Kolbenstange | | |
| 10H | Mechanik | | |

## Patentansprüche

1. Duschabtrennung (1) mit einer Schiebetür (2), einer Führungsschiene (3) und mindestens einer Einzugeinrichtung (10) zum gedämpften Selbsteinzug (5) der Schiebetür (2) in eine Endposition,
wobei die Einzugeinrichtung (10) von der Führungsschiene (3) aufgenommen und/oder gehalten ist, und
wobei die Schiebetür (2) mindestens einen Beschlag (9) zur verschieblichen Führung und Aufhängung an der Führungsschiene (3) aufweist,
wobei die Einzugeinrichtung (10) mittels eines Mitnehmers (10A) am Beschlag (9) angreift und seitlich neben dem Beschlag (9) angeordnet ist, und
wobei der Beschlag (9) ein oder mehrere Laufrollen (9A) zur verschieblichen Lagerung an oder in der Führungsschiene (3) aufweist,
**dadurch gekennzeichnet,**
**dass** die Einzugeinrichtung(en) (10) zum Beschlag (9) hin und seitlich mittels einer Blende (11) abgedeckt ist bzw. sind, und
**dass** die Blende (11) lösbar und/oder klemmend oder rastend an oder in der Führungsschiene (3) gehalten ist, und
**dass** die Blende (11) ein Langloch (11A) aufweist, das von dem Mitnehmer (10A) der Einzugeinrichtung (10) durchgriffen ist.

2. Duschabtrennung nach Anspruch 1, **dadurch gekennzeichnet, dass** die Einzugeinrichtung (10) zumindest im Wesentlichen neben oder auf der Höhe der Laufrolle(n) (9A) angeordnet ist und/oder die Einzugseinrichtung (10) zumindest im Wesentlichen in der Höhe oder der vertikalen oder horizontalen Ebene der Laufrolle(n) (9A) am Beschlag angreift, insbesondere mit dem Mitnehmer (10A) zum Beschlag (9) hin vorragt.

3. Duschabtrennung nach einem der voranstehenden Ansprüche, **dadurch gekennzeichnet, dass** die Einzugeinrichtung (10) in der Führungsschiene (3) aufgenommen bzw. gehalten und/oder an bzw. in der Führungsschiene (3) längsverstellbar gehalten ist.

4. Duschabtrennung nach einem der voranstehenden Ansprüche, **dadurch gekennzeichnet, dass** die Duschabtrennung (1) zwei vorzugsweise baugleiche Einzugeinrichtungen aufweist, wobei eine Einzugeinrichtung (10) einer geöffneten Stellung der Schiebetür (2) und die andere Einzugeinrichtung (10) einer geschlossenen Stellung der Schiebetür (2) zugeordnet ist.

5. Duschabtrennung nach einem der voranstehenden Ansprüche, **dadurch gekennzeichnet, dass** der Beschlag (9) einen seitlichen - insbesondere quer oder senkrecht zu der Plattenebene der Schiebetür (2) abragenden - Vorsprung (9F) für
den Angriff der Einzugeinrichtung (10) aufweist, insbesondere wobei der Beschlag (9) zwei Vorsprünge (9F) für den Angriff der Einzugeinrichtung(en) (10) an entgegengesetzten Endbereichen aufweist.

6. Duschabtrennung nach einem der voranstehenden Ansprüche, **dadurch gekennzeichnet, dass** die Führungsschiene (3) eine zum Beschlag (9) hin und/oder seitlich offene Längsnut (3B) zur Aufnahme der Einzugeinrichtung(en) (10) aufweist.

7. Duschabtrennung nach einem der voranstehenden Ansprüche, **dadurch gekennzeichnet, dass** die Einzugeinrichtung (10) mittels mindestens eines Nutensteins (10C) in oder an der Führungsschiene (3) längsverstellbar festlegbar oder festgelegt ist.

8. Duschabtrennung nach einem der voranstehenden Ansprüche, **dadurch gekennzeichnet, dass** die Duschabtrennung (1) zusätzlich zu der Einzugeinrichtung (10) einen separaten Anschlag (12) zur Begrenzung oder Festlegung einer Endposition der Schiebetür (2) aufweist.

9. Duschabtrennung nach Anspruch 8, **dadurch gekennzeichnet, dass** der Anschlag (12) von einem Wandprofil, einem Rahmen oder einer Trennwand (4B) der Duschabtrennung (1) gehalten ist und/oder die Offen- oder Schließstellung der Schiebetür (2) begrenzt oder festlegt.

10. Duschabtrennung nach Anspruch 8 oder 9, **dadurch gekennzeichnet, dass** der Anschlag (12) an einer Vertikalkante der Schiebetür (2) und/oder an dem Beschlag (9) angreift.

11. Duschabtrennung nach einem der Ansprüche 8 bis 10, **dadurch gekennzeichnet, dass** der Anschlag (12) an der Führungsschiene (3) angebracht oder gehalten ist, insbesondere angeschraubt ist, und/oder die Schließ- oder Offenstellung der Schiebetür (2) begrenzt oder festlegt.

12. Duschabtrennung nach einem der Ansprüche 1 8 bis 11, **dadurch gekennzeichnet, dass** der Anschlag (12) ein gummielastisches Anschlagelement (12B) aufweist, insbesondere wobei das Anschlagelement (12B) insbesondere stufig in Verschieberichtung (V) verstellbar ist.

13. Duschabtrennung nach einem der Ansprüche 8 bis 12, **dadurch gekennzeichnet, dass** die vom Anschlag (12) begrenzte oder festgelegte Endposition verstellbar ist.

## Claims

1. Shower partition (1) comprising a sliding door (2), a guide rail (3) and at least one retraction device (10) for damped self-retraction (5) of the sliding door (2) into an end position,
wherein the retraction device (10) is accommodated and/or held by the guide rail (3), and
wherein the sliding door (2) has at least one fitting (9) for displaceably guiding and suspending on the guide rail (3), and
wherein the retraction device (10) engages on the fitting (9) by means of a catch (10A) and is arranged laterally next to the fitting (9),
**characterised**
**in that** the retraction device(s) (10) is or are covered towards the fitting (9) and laterally by means of a cover (11), and
**in that** the cover (11) is held in a detachable and/or clamping or latching manner on or in the guide rail (3), and
**in that** the cover (11) has an elongated hole (11A), through which the catch (10A) of the retraction device (10) engages.

2. Shower partition according to claim 1, **characterised in that** the fitting (9) has one or more running rollers (9A) for displaceably mounting on or in the guide rail (3), in particular wherein the retraction device (10) is arranged at least substantially next to or at the height of the running roller(s) (9A), and/or in particular wherein the retraction device (10) at least substantially at the height or the vertical or horizontal plane of the running roller(s) (9A) engages on the fitting (9), in particular protrudes with the catch (10A) towards the fitting (9).

3. Shower partition according to one of the preceding claims, **characterised in that** the retraction device (10) is accommodated or held in the guide rail (3) and/or is held on or in the guide rail (3) in a longitudinally adjustable manner.

4. Shower partition according to one of the preceding claims, **characterised in that** the shower partition (1) has two preferably identically constructed retraction devices, wherein one retraction device (10) is associated with an open position of the sliding door (2) and the other retraction device (10) is associated with a closed position of the sliding door (2).

5. Shower partition according to one of the preceding claims, **characterised in that** the fitting (9) has a lateral projection (9F) - which in particular protects transversely or perpendicularly to the plate plane of the sliding door (2) - for engagement of the retraction device (10), in particular wherein the fitting (9) has two projections (9F) for engagement of the retraction device(s) (10) at opposite end regions.

6. Shower partition according to one of the preceding claims, **characterised in that** the guide rail (3) has a longitudinal groove (3B) which is open towards the fitting (9) and/or laterally for accommodating the retraction device(s) (10).

7. Shower partition according to one of the preceding claims, **characterised in that** the retraction device (10) can be fixed or is fixed in a longitudinally adjustable manner in or on the guide rail (3) by means of at least one groove block (10C).

8. Shower partition according to one of the preceding claims, **characterised in that** the shower partition (1), in addition to the retraction device (10), has a separate stop (12) for limiting or fixing an end position of the sliding door (2).

9. Shower partition according to claim 8, **characterised in that** the stop (12) is held by a wall profile, a frame or a partition wall (4B) of the shower partition (1) and/or limits or fixes the open or closed position of the sliding door (2).

10. Shower partition according to claim 8 or 9, **characterised in that** the stop (12) engages on a vertical edge of the sliding door (2) and/or on the fitting (9).

11. Shower partition according to one of claims 8 to 10, **characterised in that** the stop (12) is attached or held, in particular screwed, to the guide rail (3), and/or limits or fixes the closed or open position of the sliding door (2).

12. Shower partition according to one of claims 8 to 11, **characterised in that** the stop (12) has a rubber-elastic stop element (12B), in particular wherein the stop element (12B) can be adjusted in particular in a stepped manner in the displacement direction (V).

13. Shower partition according to one of claims 8 to 12, **characterised in that** the end position which is limited or fixed by the stop (12) is adjustable.

## Revendications

1. Séparation de douche (1) munie d'une porte coulissante (2), d'un rail de guidage (3) et d'au moins un dispositif de rappel (10) pour le rappel automatique amorti (5) de la porte coulissante (2) dans une position finale,
le dispositif de rappel (10) étant reçu et/ou maintenu par le rail de guidage (3), et
la porte coulissante (2) présentant au moins une ferrure (9) pour permettre le guidage coulissant et la suspension sur le rail de guidage (3), et
le dispositif de rappel (10) venant en prise sur la ferrure (9) au moyen d'un élément d'entraînement (10A) et étant agencé latéralement à côté de la ferrure (9),
**caractérisée**
**en ce que** le(s) dispositif(s) de rappel (10) étant recouvert(s) jusqu'à la ferrure (9), vers l'avant et latéralement, au moyen d'un cache (11), et
**en ce que** le cache (11) étant maintenu de manière amovible et/ou par serrage ou par clipsage sur ou bien dans le rail de guidage (3),
**en ce que** et le cache (11) présentant un orifice oblong (11A) traversé par l'élément d'entraînement (10A) du dispositif de rappel (10).

2. Séparation de douche selon la revendication 1, **caractérisée en ce que** la ferrure (9) présentant un ou plusieurs galets (9A) pour permettre le positionnement par coulissement sur ou dans le rail de guidage (3), le dispositif de rappel (10) étant en particulier agencé au moins sensiblement à côté ou sur au niveau du ou des galets (9A) et/ou le dispositif de rappel (10) vient en particulier en prise sur la ferrure au moins sensiblement au niveau ou dans le plan vertical ou horizontal du ou des galets (9A), en particulier ressort avec l'élément d'entraînement (10A) vers la ferrure (9).

3. Séparation de douche selon l'une des revendications précédentes, **caractérisée en ce que** le dispositif de rappel (10) est reçu ou maintenu dans le rail de guidage (3) et/ou plus précisément maintenu de manière à pouvoir être réglé longitudinalement dans le rail de guidage (3).

4. Séparation de douche selon l'une des revendications précédentes, **caractérisée en ce que** la séparation de douche (1) présente deux dispositifs de rappel de préférence de structure identique, un dispositif de rappel (10) étant associé à une position ouverte de la porte coulissante (2) et l'autre dispositif de rappel (10), à une position fermée de la porte coulissante (2).

5. Séparation de douche selon l'une des revendications précédentes, **caractérisée en ce que** la ferrure (9) présente une protubérance (9F) saillante latéralement, en particulier transversalement ou perpendiculairement au plan du panneau de la porte coulissante (2), pour venir en prise avec le dispositif de rappel (10), la ferrure (9) présentant en particulier deux protubérances (9F) pour venir en prise avec le(s) dispositif(s) de rappel (10) sur les extrémités opposées.

6. Séparation de douche selon l'une des revendications précédentes, **caractérisée en ce que** le rail de guidage (3) présente une rainure longitudinale (3B) ouverte vers l'avant et/ou latéralement jusqu'à la ferrure (9) afin de recevoir le(s) dispositif(s) de rappel (10).

7. Séparation de douche selon l'une des revendications précédentes, **caractérisée en ce que** le dispositif de rappel (10) peut être fixé ou est fixé de manière réglable longitudinalement dans ou sur le rail de guidage (3) au moyen d'au moins un coulisseau (10C).

8. Séparation de douche selon l'une des revendications précédentes, **caractérisée en ce que** la séparation de douche (1) présente, en plus du dispositif de rappel (10), une butée (12) séparée pour limiter ou fixer une position finale de la porte coulissante (2).

9. Séparation de douche selon la revendication 8, **caractérisée en ce que** la butée (12) est maintenue par un profilé mural, un châssis ou une cloison (4B) de la séparation de douche (1) et/ou limite ou fixe la position ouverte ou fermée de la porte coulissante (2).

10. Séparation de douche selon la revendication 8 ou 9, **caractérisée en ce que** la butée (12) vient en prise sur un bord vertical de la porte coulissante (2) et/ou sur la ferrure (9).

11. Séparation de douche selon l'une des revendications 8 à 10, **caractérisée en ce que** la butée (12) est posée ou maintenue sur le rail de guidage (3), en particulier vissée, et/ou limite ou fixe la position fermée ou ouverte de la porte coulissante (2).

12. Séparation de douche selon l'une des revendications 8 à 11, **caractérisée en ce que** la butée (12) présente un élément de butée (12B) élastique, l'élément de butée (12B) étant en particulier réglable, en particulier par paliers, dans la direction de coulissement (V).

13. Séparation de douche selon l'une des revendications 8 à 12, **caractérisée en ce qu'**il est possible de régler la position finale limitée ou fixée par la butée (12).
